# EUROPÄISCHE PATENTSCHRIFT

(11) **EP 3 875 179 B1**
(45) Veröffentlichungstag und Bekanntmachung des Hinweises auf die Patenterteilung: **10.09.2025**
(21) Anmeldenummer: 21161144.7
(22) Anmeldetag: 05.03.2021
(51) Int. Cl.: B06B 1/18

(54) **RÜTTLER**
VIBRATOR
VIBREUR

(30) Priorität: 05.03.2020 DE 102020105884
(43) Veröffentlichungstag der Anmeldung: 08.09.2021
(73) Patentinhaber: Mooser Handelsagentur GmbH, 5632 Dorfgastein (AT)
(72) Erfinder: Mooser, Stefan, 5632 Dorfgastein (AT)
(74) Vertreter: Waller, Stefan

(56) Entgegenhaltungen:
- DE-A1- 2 155 688
- DE-B2- 2 155 688
- GB-A- 1 409 109
- KR-B1- 100 973 578
- US-A- 3 154 293
- US-A- 4 653 927

## Beschreibung

Die Erfindung betrifft einen Rüttler nach dem Oberbegriff des Patentanspruchs 1.

Solche Rüttler, oft auch als Rotationsvibratoren bezeichnet, sind im Stand der Technik seit langer Zeit bekannt und werden dazu eingesetzt, bei der Verarbeitung von Beton in Schalungen diesen zu verdichten und zu entlüften.

Neben anderen Ausführungsformen ist eine seit langem im Grundsatz bekannte Bauform für einen druckluftbetriebene Rüttler, diejenige, bei der um einen Kern bzw. eine Achse ein Hohlzylinder mit größerem Innendurchmesser als der Durchmesser der Achse rotiert und abrollt. Dabei erfolgt an beiden Enden durch Flansche ein Abschluss. Die Druckluft wird durch eine Bohrung in der Achse zugeführt

Aus der DE 101 15 094 B4 ist ein durch Druckmittel angetriebener Rotationsvibrator bekannt, der einen zwischen zwei Flanschen angeordneten festen Kern aufweist um den ein hohlzylindrischer Unwuchterreger mit größerem Durchmesser frei rotiert und schwingt. Die Druckluft wird durch eine Bohrung im Kern und eine in einem Schlitz angeordnete Ventillamelle mit Ausfräsungen zugeführt. Über in den Flanschen angeordnete Ausfräsungen kann das Druckmittel aus dem Raum zwischen Kern und Unwuchterreger abfließen.

Aus der DE 1 189 766 B ist ein durch Druckluft angetriebener Vibrator mit einem Ständer bekannt, der eine zylinderförmigen Innenwand aufweist, auf der ein gegenüber diesem Ständer exzentrisch beweglicher Rollkörper durch einen ventilgesteuerten Luftstrom abrollt. Durch in den Endstücken des Gehäuses angeordnete Luftauslassöffnungen kann die Luft wieder abfließen.

Nachteilig an diesem Stand der Technik ist, dass zum Teil ein hoher Luftverbrauch auftritt und die Vibrationsleistung des Rüttlers nicht oder nur schwer an unterschiedliche Verwendungen angepasst werden kann.

Aus der KR 100973578 B1 und der GB 1409109 A sind Rüttler nach dem Oberbegriff des Patentanspruchs 1 bekannt. Die US 3154293 A1, die DE 2155688 A1 und die US 4653927 A1 offenbaren ebenfalls druckluftbetriebene Rüttler.

Der vorliegenden Erfindung liegt die Aufgabe zugrunde, einen verbesserten Rüttler zur Verfügung zu stellen, der die zuvor genannten Nachteile vermeidet und mit dem eine gute Anpassung an den jeweiligen Einsatz möglich ist.

Diese Aufgabe wird durch einen Rüttler den Merkmalen des unabhängigen Patentanspruchs 1 gelöst. Vorteilhafte Weiterbildungen der Erfindung sind in den Unteransprüchen angegeben.

Vorteilhaft kann durch die Ausführung mit den Merkmalen des Patentanspruchs 1 ein sehr großer Luftauslassquerschnitt bei Bedarf zur Verfügung gestellt werden und zugleich aber auch dieser Querschnitt in dem Falle, dass nur eine geringere Leistung des Rüttlers erforderlich ist und/oder eine niedrigere Vibrationsfrequenz, herabgesetzt werden. Diese Regelbarkeit ermöglicht eine bessere Anpassung an den jeweiligen Einsatzzweck. Auch kann mit dem hier beschriebenen Rüttler ein größeres Leistungsspektrum mit einem einzigen Gerät abgedeckt werden, wofür nach dem Stand der Technik bereits zwei verschiedene Rüttlergrößen eingesetzt werden müssten. Gerade bei einem Einsatz des Rüttlers an einer Schalung im Betonbau kann die erforderliche Leistung und Vibrationsstärke sehr stark variieren, abhängig von der Wandstärke des zu gießenden Betonbauteils, aber auch dem Aufbau und der Größe des Schalungsmaterials.

Der Aufbau der Ventileinrichtung ist grundsätzlich bekannt. In Kombination mit einer Mehrzahl an Entlüftungsöffnungen hat sich jedoch gezeigt, dass ein sehr sicheres Anlaufen des Rüttgers fast in jeder räumlichen Orientierung erfolgt. Durch die Mehrzahl an Entlüftungsöffnungen kommt es praktisch nicht zu Überschneidungen und Stellungen des Unwuchtläufers, in denen Luft in ungewollte Richtung strömt und ein Anlaufen behindert, wie dies bei einer einzigen großen Auslassöffnung in Form einer Bohrung oder runden Ausfräsung nach dem Stand der Technik der Fall sein kann. Die Ausbildung der Entlüftungsöffnungen aus Bohrungen, die auf einer Kreislinie angeordnet sind, insbesondere einer konzentrisch zur Achse angeordneten Kreislinie ist fertigungstechnisch sehr einfach umzusetzen.

In einer günstigen Gestaltung ist die Kreislinie konzentrisch zu dem Unwuchtläufer in der Stellung, wenn die Innenwand des Unwuchtläufers den Außenumfang der Achse an der Stelle der Ventileinrichtung berührt.

Vorteilhaft kann dadurch in einer Stellung kurz vor Ende des Arbeitszykluses, in der die Druckluft abgelassen werden soll, sehr schnell ein großer Querschnitt geöffnet werden, da der Unwuchtläufer mit seiner Kante gleichzeitig eine Mehrzahl von Bohrungen überschneidet.

Laut der Erfindung bestehen die Regelungsmittel aus einer auf die Außenseite des Gehäuseabschlussflansches aufgesetzten Steuerscheibe, die auf der dem Gehäuseabschlussflansch zugewandten Seite eine Ausfräsung bzw. Ausnehmung derart aufweist, dass für unterschiedliche Anordnungspositionen der Steuerscheibe eine unterschiedliche Anzahl der Entlüftungsöffnungen überdeckt ist.

Die Ausnehmung kann dabei eine Ableitungsmöglichkeit zur Umgebungsluft aufweisen und durch Veränderungen der Anordnung der Steuerscheibe, insbesondere durch Verdrehen, können dadurch eine verschiedene Anzahl von Entlüftungsöffnungen freigegeben werden. Dies ermöglicht eine stufenlose oder fast stufenlose Regelung der Drehzahl und Leistung des Rüttlers.

Vorteilhaft ist die Steuerscheibe mit der Achse konzentrisch drehbar angeordnet und ist die Ausfräsung bzw. Ausnehmung über einen Teilkreisumfang gebildet, sodass durch Verdrehen eine unterschiedliche Anzahl der Entlüftungsöffnungen in die Ausnehmung freigegeben oder überdeckt sind, indem die Ausnehmung einen oder mehrere Luftablässe zur Umgebungsluft aufweist.

Es kann auf der Steuerscheibe eine Markierung angebracht sein und auf dem Gehäuseabschlussflansch eine zugeordnete Skala.

Vorteilhaft steht damit eine Einstellmöglichkeit zur Verfügung, die jederzeit und sehr schnell bedienbar ist. Durch die Skala kann auch schnell erfasst werden, welche Werte eingestellt sind und ob eine hohe Leistung oder eine niedrige Leistung vorgegeben ist.

Vorteilhaft sind in den Luftablässen Schalldämpferelemente angeordnet.

Solche Schalldämpferelemente sind beispielsweise kleine Schraubelemente mit einer Art Metallschaum, beispielsweise aus Bronze, die in Bohrungen eingesetzt werden können.

Die Luftablässe können mit Abluftleitungen, insbesondere Schläuchen verbunden sein.

Wenn gleichzeitig auch die Steuerscheibe beispielsweise durch einen Dichtring gegenüber dem Flansch abgedichtet ist, ermöglicht dies den Einsatz in Umgebungen, in denen keine Abluft erwünscht oder zulässig ist. Dies kann beispielsweise im Bereich der Lebensmittelverarbeitung der Fall sein.

Die Mehrzahl der Entlüftungsöffnungen können sich über ca. 180° des Kreisumfangs erstrecken.

Die Rüttler können beispielsweise mit einer Voreinstellung von zwei geöffneten Entlüftungsöffnungen bzw. Bohrungen hergestellt werden, die sich für den Einsatz bei Rahmen- und Trägerschalungen als vorteilhaft erwiesen hat. Durch die Einstellmöglichkeit kann eine Anpassung an größere Leistungserfordernisse, aber auch geringere erfolgen.

Weitere Vorteile und Einzelheiten der Erfindung werden anhand der in den schematischen Figuren dargestellten Ausführungsbeispiele näher erläutert. Hierbei zeigt
- Fig. 1: in Sprengbilddarstellung einen erfindungsgemäßen Rüttler,
- Fig. 2: eine Querschnittsdarstellung des Rüttlers der Fig. 1
- Fig. 3: in Sprengbilddarstellung einen weiteren erfindungsgemäßen Rüttler,
- Fig. 4: eine Steuerscheibe in Perspektivansicht,
- Fig. 5: die Steuerscheibe der Fig. 4 in einer weiteren Perspektivansicht,
- Fig. 6: eine Darstellung einer Steuerscheibe in einer ersten Position
- Fig. 7: eine Darstellung der Steuerscheibe der Fig. 6 in einer zweiten Position und
- Fig. 8: eine Perspektivdarstellung eines Rüttlers mit einer Steuerscheibe nach der Fig.6

Die Fig. 1 zeigt in Sprengbilddarstellung einen erfindungsgemäßen Rüttler 1. In einem Schlitz 2 in einer Achse 3 ist eine Lamelle 4 mit eingefrästen Luftführungskanälen 5 angeordnet. Ein Unwuchtläufer 6 ist um die Achse 3 angeordnet und beide sind umschlossen von einem Gehäuse 7. Die Achse 3 ist mit zwei Gehäuseabschlussflanschen 8 verbunden, die sie mit einer Mutter 10 sowie einem Sicherungsring 11 hält. In dem einen Gehäuseabschlussflansch 8 sind über einen Teilkreis mehrere Entlüftungsöffnungen 12 in Form von Bohrungen 13 angeordnet, die durch Madenschrauben 14 verschlossen werden können.

Die Fig. 2 zeigt eine Querschnittsdarstellung des Rüttlers 1 der Fig. 1. um die Achse 3 mit der Lamelle 4 ist der Unwuchtläufer 6 angeordnet und beide sind umschlossen von dem Gehäuse 7 umgeben. In dem Gehäuseabschlussflansch 8 sind über einen Teilkreis von ca. 180° mehrere Bohrungen 13 als Entlüftungsöffnungen 12 angeordnet

Die Fig. 3 zeigt in Sprengbilddarstellung einen weiteren erfindungsgemäßen Rüttler 1. In dem Schlitz 2 in der Achse 3 ist die Lamelle 4 mit den eingefrästen Luftführungskanälen 5 angeordnet. Der Unwuchtläufer 6 ist um die Achse 3 angeordnet und beide sind umschlossen von dem Gehäuse 7. Die Achse 3 ist mit den zwei Gehäuseabschlussflanschen 8 verbunden, die sie mit der Mutter 10 sowie einem Sicherungsring 11 hält. In dem einen Gehäuseabschlussflansch 8 sind über einen Teilkreis die Entlüftungsöffnungen 12 in Form von den Bohrungen 13 angeordnet. Eine Steuerscheibe 15 ist laut der Erfindung so über den Entlüftungsöffnungen 12 angeordnet, dass durch Verdrehen ein Teil der Entlüftungsöffnungen 12 freigegeben oder verschlossen werden kann.

Die Fig. 4 zeigt die Steuerscheibe 15 in Perspektivansicht. Eine Ausnehmung 16, hier beispielsweise als Ausfräsung 17, die jedoch auch auf jede andere Art und Weise geformt sein kann, ist über einen Teilkreis der verdrehbaren Steuerscheibe 15 angeordnet. Wenn eine der Bohrungen 13 sich in diesem Bereich befindet, besteht über einen Luftablass 18 eine Verbindung zur Umgebungsluft.

Die Fig. 5 zeigt die Steuerscheibe 15 der Fig. 4 in einer weiteren Perspektivansicht mit dem Luftablass 18.

Die Fig. 6 zeigt eine Darstellung einer weiteren Steuerscheibe 15 in einer ersten Position. In dieser Stellung ist die Ausnehmung 16 mit keiner der Bohrungen 12 verbunden, diese sind alle verschlossen. Luftablässe 18 der Ausnehmung 16 sind mit Schalldämpferelementen 19 versehen, um die Geräuschentwicklung der ausströmenden Luft zu minimieren.

Die Fig. 7 zeigt eine Darstellung der Steuerscheibe 15 der Fig. 6 in einer zweiten verdrehten Position. In dieser gibt die Ausnehmung 16 drei der Bohrungen 12 frei, sodass die Luft über die Lufttablässe 18 und die Schalldämpferelemente 19 in die Umgebung strömen kann. Über eine Skala ist die Einstellung der Steuerscheibe 15 für eine bedienende Person erkennbar.

Die Fig. 8 zeigt eine Perspektivdarstellung eines Rüttlers 1 mit einer Steuerscheibe 15 nach der Fig.6 mit den von außen erkennbaren Schalldämpferelementen 19.

## Patentansprüche

1. Rüttler für den Antrieb durch Druckluft mit einer Achse (3), zwei Gehäuseabschlussflanschen (8) und einem hohlzylindrischen Unwuchtläufer (6) mit einem größeren Innendurchmesser als der Durchmesser der Achse (3) und einer Ventileinrichtung, wobei die Achse zwischen den zwei Gehäuseabschlussflanschen (8) angeordnet ist und die Achse von dem hohlzylindrischen Unwuchtläufer (6) umgeben ist, wobei durch die Ventileinrichtung an mindestens einer Stelle des Umfangs der Achse Druckluft in eine Drehrichtung des Unwuchtläufers (6) gerichtet in den Zwischenraum zwischen Achse (3) und Unwuchtläufer (6) eingeleitet wird, um den Unwuchtläufer (6) in eine auf der Achse (3) abrollende Drehbewegung zu versetzen, indem die Druckluft dem Rüttler (1) durch eine zentrale Bohrung der Achse (3) zugeführt wird und
die Ventileinrichtung aus einer in einem Schlitz (2) der Achse (3) geführten Lamelle (4) besteht, die auf der der Drehrichtung des Unwuchtläufers (6) zugewandten Seite bzw. der mit der Drehrichtung orientierten Seite eingefräste Luftführungskanäle (5) aufweist und in dem Schlitz (2) frei beweglich ist, sodass sie durch den Überdruck der Druckluft nach außen gegen die Innenwand des Unwuchtläufers (6) gedrückt wird und
wobei auf der der Drehrichtung des Unwuchtläufers (6) abgewandten bzw. entgegen der Drehrichtung orientierten Seite der Ventileinrichtung mindestens in einem Gehäuseabschlussflansch (8) eine Mehrzahl von Entlüftungsöffnungen (12) zum Ablassen der Druckluft angeordnet ist, die aus Bohrungen (13) bestehen, die auf einer Kreislinie angeordnet sind, die durch Regelungsmittel des Rüttlers einzeln verschlossen werden können,
**dadurch gekennzeichnet,**
**dass** die Regelungsmittel aus einer auf die Außenseite des Gehäuseabschlussflansches (8) aufgesetzten Steuerscheibe (15) bestehen, die auf der dem Gehäuseabschlussflansch (8) zugewandten Seite eine Ausnehmung (16) und/oder Ausfräsung (17) derart aufweist, dass für unterschiedliche Anordnungspositionen der Steuerscheibe (15) eine unterschiedliche Anzahl der Entlüftungsöffnungen (12) überdeckt ist .

2. Rüttler nach Anspruch 1,
**dadurch gekennzeichnet,**
**dass** die Kreislinie konzentrisch zur Achse angeordnet ist.

3. Rüttler nach Anspruch 1,
**dadurch gekennzeichnet,**
**dass** die Kreislinie konzentrisch zu dem Unwuchtläufer (6) in der Stellung ist, wenn die Innenwand des Unwuchtläufers (6) den Außenumfang der Achse (3) an der Stelle der Ventileinrichtung berührt.

4. Rüttler nach einem der vorhergehenden Ansprüche,
**dadurch gekennzeichnet,**
**dass** die Steuerscheibe (15) mit der Achse (3) konzentrisch drehbar angeordnet ist und die Ausfräsung (17) bzw. Ausnehmung (16) über einen Teil der Kreislinie gebildet ist, sodass durch Verdrehen eine unterschiedliche Anzahl der Entlüftungsöffnungen (12) in die Ausnehmung (16) freigegeben oder überdeckt sind, indem die Ausnehmung (16) einen oder mehrere Luftablässe (18) zur Umgebungsluft aufweist.

5. Rüttler nach Anspruch 4,
**dadurch gekennzeichnet,**
**dass** auf der Steuerscheibe (15) eine Markierung angebracht ist und auf dem Gehäuseabschlussflansch (8) eine zugeordnete Skala.

6. Rüttler nach Anspruch 4 oder 5,
**dadurch gekennzeichnet,**
**dass** in den Luftablässen (18) Schalldämpferelemente (19) angeordnet sind.

7. Rüttler nach einem der Ansprüche 4 bis 6,
**dadurch gekennzeichnet,**
**dass** die Luftablässe (18) mit Abluftleitungen, insbesondere Schläuchen verbunden sind.

8. Rüttler nach einem der vorhergehenden Ansprüche,
**dadurch gekennzeichnet,**
**dass** die Mehrzahl der Entlüftungsöffnungen (12) sich über ca. 180° der Kreislinie erstreckt.

## Claims

1. Vibrator for driving by compressed air, having an axle (3), two housing end flanges (8) and a hollow-cylindrical unbalance rotor (6) with an inner diameter larger than the diameter of the axle (3) and a valve device, wherein the axle is arranged between the two housing end flanges (8) and the axle is surrounded by the hollow-cylindrical unbalance rotor (6), wherein, by means of the valve device, compressed air directed in a direction of rotation of the unbalance rotor (6) is introduced at at least one point on the periphery of the axle into the intermediate space between the axle (3) and the unbalance rotor (6) in order to set the unbalance rotor (6) into a rotational movement rolling on the axle (3) by the compressed air being supplied to the vibrator (1) through a central bore in the axle (3), and
the valve device consists of a lamella (4) which is guided in a slot (2) in the axle (3) and has air-guiding ducts (5) milled on the side facing the direction of rotation of the unbalance rotor (6) or on the side oriented towards the direction of rotation and which is freely movable in the slot (2) such that it is pushed outwards against the inner wall of the unbalance rotor (6) by the positive pressure of the compressed air, and
wherein, on the side of the valve device facing away from the direction of rotation of the unbalance rotor (6) or oriented counter to the direction of rotation, a plurality of venting openings (12) for releasing the compressed air are arranged at least in one housing end flange (8), said venting openings consisting of bores (13) which are arranged on a circular line and which can be closed individually by regulating means of the vibrator,
**characterized**
**in that** the regulating means consist of a control disc (15) which is placed onto the outside of the housing end flange (8) and, on the side facing the housing end flange (8), has a recess (16) and/or milled-out portion (17) in such a way that, for different arrangement positions of the control disc (15), a different number of venting openings (12) are covered.

2. Vibrator according to Claim 1,
**characterized**
**in that** the circular line is arranged concentrically to the axle.

3. Vibrator according to Claim 1,
**characterized**
**in that** the circular line is concentric to the unbalance rotor (6) in the position when the inner wall of the unbalance rotor (6) touches the outer circumference of the axle (3) at the location of the valve device.

4. Vibrator according to any one of the preceding claims,
**characterized**
**in that** the control disc (15) is arranged rotatably concentrically with the axle (3), and the milled-out portion (17) or recess (16) is formed over part of the circular line such that, by means of rotation, a different number of the venting openings (12) into the recess (16) are released or covered by the recess (16) having one or more air outlets (18) to the ambient air.

5. Vibrator according to Claim 4,
**characterized**
**in that** a mark is provided on the control disc (15) and an associated scale is provided on the housing end flange (8).

6. Vibrator according to Claim 4 or 5,
**characterized**
**in that** sound absorber elements (19) are arranged in the air outlets (18).

7. Vibrator according to any one of Claims 4 to 6, **characterized**
**in that** the air outlets (18) are connected to exhaust air lines, in particular hoses.

8. Vibrator according to any one of the preceding claims,
**characterized**
**in that** the majority of the venting openings (12) extend over approximately 180° of the circular line.

## Revendications

1. Vibreur à entraînement par air comprimé, comprenant un axe (3), deux flasques (8) de fermeture de boîtier et un rotor à balourd (6) cylindrique creux, ayant un diamètre intérieur plus grand que le diamètre de l'axe (3), et un dispositif formant vanne, l'axe étant agencé entre les deux flasques (8) de fermeture de boîtier et l'axe étant entouré par le rotor à balourd (6) cylindrique creux, le dispositif formant vanne permettant d'introduire de l'air comprimé à au moins un endroit de la circonférence de l'axe dans l'espace entre l'axe (3) et le rotor à balourd (6) dans le sens de rotation du rotor à balourd (6), afin d'imprimer un mouvement de rotation au rotor à balourd (6) avec roulement sur l'axe (3), l'air comprimé étant acheminé au vibreur (1) par un alésage central de l'axe (3), et
le dispositif formant vanne étant constitué par une lamelle (4) guidée dans une fente (2) de l'axe (3), qui présente des canaux (5) de guidage d'air fraisés sur le côté orienté dans le sens de rotation du rotor à balourd (6) ou sur le côté orienté dans le sens de rotation, et qui est librement mobile dans la fente (2), de sorte qu'elle est poussée vers l'extérieur contre la paroi intérieure du rotor à balourds (6) par la surpression de l'air comprimé, et
sur le côté du dispositif formant vanne opposé au sens de rotation du rotor à balourds (6) ou orienté dans le sens opposé au sens de rotation, une pluralité d'orifices (12) d'évacuation d'air étant aménagée au moins dans un flasque (8) de fermeture de boîtier pour évacuer l'air comprimé, ces orifices étant constitués par des trous (13) agencés sur une ligne circulaire qui sont aptes à être fermés individuellement par des moyens de régulation du vibreur,
**caractérisé**
**en ce que** les moyens de régulation sont constitués par un disque de commande (15) placé sur la face extérieure du flasque (8) de fermeture de boîtier, qui présente un évidement (16) et/ou un fraisage (17) sur le côté tourné vers le flasque (8) de fermeture de boîtier, de telle sorte que, pour différentes positions d'agencement du disque de commande (15), un nombre différent d'orifices (12) d'évacuation d'air soit recouvert.

2. Vibreur selon la revendication 1,
**caractérisé**
**en ce que** la ligne circulaire est aménagée de manière concentrique à l'axe.

3. Vibreur selon la revendication 1,
**caractérisé**
**en ce que** la ligne circulaire est aménagée de manière concentrique par rapport au rotor à balourd (6) dans la position dans laquelle la paroi intérieure du rotor à balourd (6) touche le pourtour extérieur de l'axe (3) à l'emplacement du dispositif formant vanne.

4. Vibreur selon l'une des revendications précédentes, **caractérisé**
**en ce que** le disque de commande (15) est agencé de manière à pouvoir tourner concentriquement avec l'axe (3) et en ce que le fraisage (17) ou évidement (16) est formé sur une partie de la circonférence, de sorte que, par rotation, un nombre différent d'ouvertures (12) d'évacuation d'air sont libérées ou recouvertes dans l'évidement (16), l'évidement (16) présentant une ou plusieurs évacuations d'air (18) vers l'air ambiant.

5. Vibreur selon la revendication 4,
**caractérisé**
**en ce qu'**un marquage est apposé sur le disque de commande (15) et en ce qu'une échelle graduée correspondante est apposée sur le flasque (8) de fermeture de boîtier.

6. Vibreur selon la revendication 4 ou la revendication 5,
**caractérisé**
**en ce que** des éléments (19) formant silencieux sont agencés dans les évacuations d'air (18).

7. Vibreur selon l'une des revendications 4 à 6, **caractérisé**
**en ce que** les évacuations d'air (18) sont reliées à des conduites d'évacuation d'air, en particulier des tuyaux.

8. Vibreur selon l'une des revendications précédentes, **caractérisé**
**en ce que** la majorité des ouvertures (12) d'évacuation d'air s'étend sur environ 180° de la ligne circulaire.
